# EUROPÄISCHE PATENTSCHRIFT

(11) **EP 0 857 657 B1**
(45) Veröffentlichungstag und Bekanntmachung des Hinweises auf die Patenterteilung: **12.01.2000**
(21) Anmeldenummer: 97105010.9
(22) Anmeldetag: 25.03.1997
(51) Int. Cl.: B65D 5/66, B65D 5/28, B31B 3/00

(54) **Faltschachtel mit unterschiedlicher Bodenform und Verfahren zu seiner Herstellung**
Folded cardboard container having various bottom wall configurations and method of its manufacture
Emballage plié en carton avec formes diverses de parois de fond et son procédé de fabrication

(30) Priorität: 08.02.1997 DE 29702155 U
(43) Veröffentlichungstag der Anmeldung: 12.08.1998
(73) Patentinhaber: Wanfried-Druck Kalden GmbH, D-37278 Wanfried (DE)
(72) Erfinder: Mann, Wolfgang, Dipl.-Ing., 37281 Wanfried (DE); Schäfer, Anita, 37281 Wanfried (DE)
(74) Vertreter: Jahn-Held, Wilhelm W. Dr.Dr.-Ing. Dipl.-Chem.

(56) Entgegenhaltungen:
- GB-A- 2 013 162
- GB-A- 2 116 147
- US-A- 1 979 993

## Beschreibung

Nach dem Stand der Technik bestehen Faltschachtelkörper aus Vollkarton und Wellpappematerial aus getrenntem Bodenteil und Deckelteil.

Diese bestehen auch aus Holz- und Blechkonstruktionen.Es wird das getrennt gefertigte Deckelteil mittels Scharnier oder anderen Hilfskonstruktionen am Bodenteil befestigt und durch einen Überstülp- oder Klappvorgang, oder durch einen, das Bodenteil randübergreifenden Deckelverschluss als geschlossener Faltschachtelkörper konstruiert.

Diese Herstellung ist aufwendig, da getrennte, maschinelle Herstellungabläufe erforderlich sind.

Es können nur durch Einsatz von Holz- und Blechmaterialien einteilig, rundum geschlossene Faltschachtelkörper mit fest verbundenem Deckelteil hergestellt werden. Nur solche geschlossenen Faltschachtelkörper sind für das Einbringen von Schüttgütern und von lichtempfindlichen Produkten und von leichtverderblicher Ware, wie Pralinen, Schoko- Täfelchen, Bonbons, oder von Teigwaren, geeignet.

Diese Nachteile nach dem Stand der Technik werden durch die Faltschachteln der Erfindung vermieden.

Gegenstand der Erfindung sind Faltschachteln mit unterschiedlicher Bodenform aus Kartonmaterial.

Aufgabe der Erfindung sind Faltschachteln aus nur einem Zuschnitt mit einem rundum geschlossenem Bodenteil und anhängendem, randübergreifen dem Deckelteil, in die auch pulverförmige Produkte als Befüllung eingebracht werden können.

Die Faltschachteln der Erfindung sind im Schutzanspruch 1 definiert. Ein Verfahren zur maschinetten Herstellung solcher Faltschachteln ist im Anspruch 11 definiert.

Die Unteransprüche beanspruchen die alternative und bevorzugte Ausgestaltung.

Ein technischer Effekt der Faltschachteln der Erfindung liegt in der maschinellen Herstellung aus einen Zuschnitt bis zum Befüllen und Verschliessen des allseitig umschlosseen Formkörpers mit hoher Formstabilität.

Die Faltschachteln der Erfindung sind in den Figuren erläutert.

Die Figuren zeigen:
Figur
1 Zuschnitt für eine Faltschachtel
1a Seitenansicht geformte Faltschachtel mit um 90 Grad aufgerichtetem Deckel
1b Seitenansicht geschlossene Faltschachtel
1c Draufsicht geschlossene Faltschachtel
1d Schrägansicht geformte und geöffnete Faltschachtel
2 Zuschnitt in gleichseitiger Dreiecksform
2a Schrägansicht geformte und geöffnete Faltschachtel
3 Zuschnitt in gleichseitiger 6- Eckform
3a Schrägansicht geformte und geöffnete Faltschachtel
4 Zuschnitt in gleichseitiger 8-Eckform
4a Schrägansicht geformte und geöffnete Faltschachtel
5 Zuschnitt in rechteckiger Langform
5a Schrägansicht geformte und geöffnete Faltschachtel
Figur 6
   Seitenansicht schematische Darstellung des Faltschachtelaufrichters (16) mit vereinzelter Entnahme eines Zuschnittes aus dem Vorratsmagazin (17) durch die Vakuumvorrichtung Zuschnittentnahme (18).
Figur 7
   Seitenansicht schematische Darstellung des Faltschachtelaufrichters (16) mit Ablage des Zuschnittteiles in die horizontale Aufnahme- Überschubvorrichtung Zuschnitt (19) bei gleichzeitiger Darstellung Formstempel (24) hat Zuschnitteil durch den Faltschachtelaufrichtschacht (20) gedrückt und den gefertigten Faltschachtelkörper in das Formaufnahmeteil (30) eingesetzt, und sich mittels integrierter Ausstosser(29) aus dem Faltschachtelkörper gelöst in Richtung Grundstellung, sowie Befüllstation (32) und Verschlussstation (33).
Figur 8
   Seitenansicht schematische des Faltschachtelaufrichters (16) ,wie in Figur 7, jedoch Faltschachtelkörper in Formaufnahmeteil (30) mittels getaktetem Transportband (31) unter Befüllstation (32) transportiert und die Deckelteil-Einfaltschienen (34) das Deckelteil (2) um 90 Grad zum Bodenteil (1) des Faltschachtelkörpers aufrichten.
Figur 9
   Seitenansicht schematische Darstellung des Faltschachtelaufrichters (16), wie in Figur 6, jedoch Faltschachtelkörper in Formaufnahmeteil (30) mittels getaktetem Transportband (31) in Verschlusstation (33) transportiert, und die Deckelteil- Einfaltschienen (34) das um 90 Grad aufgerichtete Deckelteil (2) um weitere 90 Grad randübergreifend über das Bodenteil (1) des Faltschachtelkörpers gefaltet wird.

In den Figuren bedeuten die Ziffern:
- 1: Bodenteil
- 1.1: linkes Seitenteil
- 1.2: rechtes Seitenteil
- 1.3: linkes Form-Seitenteil
- 1.4: rechtes Form-Seitenteil
- 1.5 , 1.6: linke / rechte Klebelasche
- 1.7: vorderes Abschlußteil
- 1.8 , 1.9: linke / rechte Klebelasche
- 1.10 , 1.11: linke / rechte Hilfs-Verschlußlasche
- 1.12 , 1.13: linke / rechte Seitenteilrillinie
- 1.14 , 1.15: linke / rechte Form-Seitenteilrillinie
- 1.16: Rillinie Rückwandteil (3)
- 1.17: Rillinie vorderes Abschußteil
- 1.18 , 1.19: Rillinie Klebelasche
- 1.20 , 1.21: Rillinie Klebelasche
- 1.22 , 1.23:
- 1.24 , 1.25: Seitenteil Begrenzungsstanzung
- 1.26 , 1.27: Form-Seitenteil Begrenzungsstanzung
- 1.28 , 1.29: obere Seitenteil Begrenzungsstanzung
- 1.30 , 1.31: Klebelaschen Form-Begrenzungsstanzung
- 1.32 , 1.33: Klebelaschen Form-Begrenzungsstanzung
- 1.34: obere Begrenzungsstanzung Abschlußteil
- 1.35 , 1.36:
- 1.37 , 1.38:
- 1.39 , 1.40: Bodenteil Formwinkel
- 1.41 , 1.42: Klebelaschen Winkelanstanzung
- 1.43 , 1.44: Winkelanstanzung Hilfs-Verschlußlasche
- 1.45 , 1.46: Anstell-Winkelanstanzung Hilfs-Verschlußlasche
- 1.47 , 1.48: obere Begrenzungsstanzung Hilfs-Verschlußlasche
- 1.49 , 1.50: Einfalt-Ritzlinien Hilfs-Verschlußlasche
- 1.51 , 1.52: Zusatzritzlinien Hilfs-Verschlußlasche
- 1.53: Ausstanzung Verschlußlasche (2.43)
- 1.54 , 1.55:
- 1.56 , 1.57:
- 1.58 , 1.59: Klebepunkte
- 2: Deckelteil
- 2.1: linkes Deckelseitenteil
- 2.2: rechtes Deckelseitenteil
- 2.3: linkes Deckel-Formseitenteil
- 2.4: rechtes Deckel-Formseitenteil
- 2.5 , 2.6: linke / rechte Klebelasche
- 2.7: vorderes Deckelabschlußteil
- 2.8 , 2.9: linke / rechte Klebelasche
- 2.10 , 2.11: linke / rechte Deckelseitenteilrillinie
- 2.12 , 2.13: linke / rechte Deckel-Formseitenteilrillinie
- 2.14: Umfaltrillinie Deckelteil (2)
- 2.15: Rillinie vorderes Deckelabschlußteil
- 2.16 , 2.17:
- 2.18 , 2.19: Deckelseitenteil Begrenzungsstanzung
- 2.20 , 2.21: obere Deckelseitenteil-Begrenzungsstanzung
- 2.22 , 2.23:
- 2.24 , 2.25:
- 2.26 , 2.27: Deckelteil Formwinkel
- 2.28 , 2.29: Rillinie Klebelaschen Deckel-Formseitenteil
- 2.30 , 2.31: obere Begrenzungsstanzung Deckel-Formseitenteil
- 2.32 , 2.33: Begrenzungsstanzung Klebelasche
- 2.34 , 2.35: Begrenzungsstanzung Klebelasche vorderes Deckelabschlußteil
- 2.36 , 2.37: Rillinie Klebelasche vorderes Deckelabschlußteil
- 2.38 , 2.39: untere Begrenzungsstanzung Verschlußlasche (2.43)
- 2.40 , 2.41: seitliche Begrenzungsstanzung Verschlußlasche
- 2.42: obere Begrenzungsstanzung Verschlußlasche
- 2.43: Verschlußlasche
- 2.44 , 2.45:
- 2.46 , 2.47: Klebepunkte
- 3: Rückwanteil
- 3.1 , 3.2: linke / rechte Klebelasche
- 3.3 , 3.4: Rillinie Klebelasche Rückwandteil
- 3.5 , 3.6: obere Begrenzungsstanzung Klebelasche
- 3.7 , 3.8: untere Klebelaschen Formwinkel
- 5: Bodenteil
- 5.1: linkes Seitenteil
- 5.2: rechtes Seitenteil
- 5.3 , 5.4: linkes / rechtes Formseitenteil
- 5.5 , 5.6: linke / rechte Hilfs-Verschlußlasche
- 5.7 , 5.8: linke / rechte Klebelasche
- 5.9: Klebelasche
- 7: Bodenteil
- 7.1 , 7.2: linke / rechte vordere Seitenteil
- 7.3 , 7.4: linke / rechte hintere Seitenteil
- 7.5: vorderes Abschlußteil
- 7.6 , 7.7: Klebelaschen
- 7.8 , 7.9: Klebelaschen
- 7.10 , 7.11: linke / rechte Hilfs-Verschlußlasche
- 10: Bodenteil
- 10.1 , 10.2: linke / rechte hintere Seitenteil
- 10.3 , 10.4: linke / rechte mittlere Seitenteil
- 10.5 . 10.6: linke / rechte vordere Seitenteil
- 10.7: vorderes Abschlußteil
- 10.8 , 10.9: linke / rechte Hilfs-Verschlußlasche
- 10.10 , 10.11: Klebelaschen
- 10.12 , 10.13: Klebelaschen
- 10.14 , 10.15: Klebelaschen
- 13: Bodenteil
- 13.1: vorderes Abschlußteil
- 13.2 , 13.3: linke / rechte mittlere Seitenteil
- 13.4 , 13.5: linke / rechte vordere Seitenteil
- 13.6 , 13.7: linke / rechte hintere Seitenteil
- 13.8 , 13.9: Klebelaschen
- 13.10 , 13.11: Klebelaschen
- 13.12 , 13.13: Klebelaschen
- 13.14 , 13.15: linke / rechte Hilfs-Verschlußlasche
- 4: Deckelteil
- 4.1: linkes Deckelseitenteil
- 4.2: rechtes Deckelseitenteil
- 4.3 , 4.4: linkes / rechtes Deckel-Formseitenteil
- 4.5 , 4.6: Klebelaschen
- 4.7: Klebelasche
- 8: Deckelteil
- 8.1 , 8.2: linke / rechte hintere Deckel-Formseitenteil
- 8.3 , 8.4: linke / rechte vordere Deckelseitenteil
- 8.5: vordere Deckelabschlußteil
- 8.6 , 8.7: Klebelaschen
- 8.8 , 8.9: Klebelaschen
- 8.10: Verschlußlasche
- 11: Deckelteil
- 11.1 , 11.2: linke / rechte vordere Deckelseitenteil
- 11.3 , 11.4: linke / rechte mittlere Deckelseitenteil
- 11.5 , 11.6: linke / rechte hintere Deckel-Formseitenteil
- 11.7: vordere Deckelabschlußteil
- 11.8 , 11.9: Klebelaschen
- 11.10 , 11.11: Klebelaschen
- 11.12 , 11.13: Klebelaschen
- 14: Deckelteil
- 14.1: vordere Deckelabschlußteil
- 14.2 , 14.3: linke / rechte mittlere Deckelseitenteil
- 14.4 , 14.5: linke / rechte hintere Deckel-Formseitenteil
- 14.6 , 14.7: linke / rechte vordere Deckel-Formseitenteil
- 14.8 , 14.9: Klebelaschen
- 14.10 , 14.11: Klebelaschen
- 14.12 , 14.13: Klebelaschen
- 6: Rückwandteil
- 6.1 , 6.2: Klebelaschen
- 9: Rückwandteil
- 9.1 , 9.2: Klebelaschen
- 12: Rückwandteil
- 12.1 , 12.2: Klebelaschen
- 15: Rückwandteil
- 15.1 , 15.2: Klebelaschen
- 16: Faltschachtel-Aufrichter
- 17: Vorratsmagazin
- 18: Vakuumvorrichtung-Zuschnittentnahme
- 19: horizontale Aufnahme-Überschubvorrichtung
- 20: Faltschachtel-Aufrichtschacht
- 21: Heißleim-Auftragsgerät
- 22: Heißleim-Auftragsdüsen
- 23: Sensorabfragung
- 24: Formstempel
- 25: Anschlagstopper
- 26: Haltefinger
- 27: Vakuumsauger-Formstempel
- 28: bewegliches Formstempelandruckteil
- 29: integrierter Ausstoßer
- 30: Formaufnahmeteil
- 31: getaktetes Transportband
- 32: Befüllstation
- 33: Verschlußstation
- 34: Deckelteil-Einfaltschienen
- 35: Heißleim-Endverschluß Auftragsdüse

Die beispielsweise maschinelle Herstellung des Faltschachtelkörpers der Erfindung wird wie folgt beschrieben:

Ausgehend von dem flaschen Zuschnitteil (Fig. 1) wird dieser in dem Vorratsmagazin eines Faltschachtelaufrichters stapelweise und einzeln hintereinanderliegend eingelegt, mittels Vakuumvorrichtung vereinzelt aus dem Vorratsmagazin entnommen, und in eine horizontal angeordnete Aufnahmevorrichtung passergenau abgelegt, wobei im Zeitpunkt der Ablage das Vakuum der Vakuumvorrichtung aufgelöst wird.

Unmittelbar nach der passergenauen Ablade des Zuschnitteils (Fig. 1) in der horizontalen Aufnahmevorrichtung des Faltschachtelaufrichters, wird die horizontale Aufnahmevorrichtung mit einliegenden Zuschnitteil (Fig. 1) passergenau über einem Faltschachtelaufrichtschacht geführt, der entsprechend der Form des Zuschnitteil (Fig. 1) ausgelegt ist.

Während der horizontalen Überschubbewegung der Aufnahmevorrichtung mit passergenau einliegendem Zuschnitteil (Fig. 1) über den Faltschachtelaufrichtschacht, werden mittels Heißleim - Auftragsdüsen eines Leimauftragsgerätes, und mittels Sensorabfragung, exakte Leimpunkte auf vorgesehenen Klebepunkte des noch horizontal liegenden Zuschnitteiles (Fig. 1) so aufgebracht, dass während der nachfolgenden Aufrichtvorgänge mittels Formstempel und Faltschachtelaufrichtuschacht die sich eintaltenden Klebelaschen gegen die Leimpunkte anlegen und dadurch die gewünschte Form der Faltschachtel hergestellt wird.

Die während der horizontalen Überschubbewegung der Aufnahmevorrichtung, in Richtung über den Faltschachtelaufrichtschacht, auf das passergenau einliegende Zuschnitteil (Fig. 1) aufgebrachten Leimpunkte sind wie folgt definiert und den Klebelaschen des Zuschnitteil (Fig. 1) zugeordnet:

Klebepunkte (1.54 , 1.55 , 1.56 , 1.57) auf den linken / rechten Seitenteilen (1.1 , 1.2) für die Klebelaschen (1.8 , 1.9) des vorderen Abschlußteiles (1.7), und für die Klebelaschen (1.5,1.6) an den linken/rechten Form-Seitenteilen (1.3 , 1.4).

Klebepunkte (1.58 , 1.59) auf den linken/rechten Form-Seitenteilen (1.3 , 1.4) für die Klebelaschen (3.1 , 3.2) an dem Rückwandteil (3), sowie den Klebepunkten (2.44, 2.45, 2.46, 2.47) auf den linken/rechten Deckelseitenteilen (2.1 , 2.2) für die Klebelaschen (2.5, 2.6) an den linken/rechten Deckel-Formseitenteilen (2.3, 2.4), und den Klebelaschen (2.8, 2.9) an dem vorderem Deckelabschlußteil (2.7).

Nach Abschluß der Überschubbewegung der Aufnahmevorrichtung mit passergenau einliegendem Zuschnitteil (Fig. 1) und dem erfolgtem Leimpunktauftrag, wird die Aufnahmevorrichtung mittels Anschlagstopper ebenfalls passergenau über dem Faltschachtelaufrichtschacht gestoppt und das Zuschnitteil (Fig. 1) mittels Haltefinger in der passergenauen Lage über dem Faltschachtelaufrichtschacht fixiert, wonach die Aufnahmevorrichtung in ihre Ausgangsstellung zurückläuft, zur Aufnahme des nachfolgenden, mittels Vakuumvorrichtung einzulegenden Zuschnitteiles (Fig.1).

Unmittelbar nach Fixierung des Zuschnitteiles (Fig.1) durch die Haltefinger über dem Faltschachtelaufrichtschacht des Faltschachtelaufrichters, setzt ein vertikal von oben kommender, pneumatisch wirkender Formstempel mit der Unterseite auf das passergenau, und horizontal über den Faltschachtelaufrichtschacht fixierte Zuschnitteil (Fig. 1) auf, wobei bei Kontakt der Unterseite des Formstempels mit dem Bodenteil (1) und dem Deckelteil (2), des fixiert über dem Faltschachtelaufrichtschacht liegenden Zuschnitteiles (Fig. 1), Vakuumöffnungen an der Unterseite des Formstempels das Bodenteil (1) und das Deckelteil (2), innerhalb der vorgegebenen Rillinien (1.12, 1.13, 1.14, 1.15, 1.16, 1.17) des Bodenteiles (1) und der Rillinien (2.10, 2.11, 2.12, 2.13 2.14, 2.15) des Deckelteiles (2), das Zuschnitteil (Fig.1) absolut passergenau an der Unterseite des Formstempels gehalten wird, bevor das so gehaltene Zuschnitteil (Fig. 1), mit den bereits aufgetragenen Leimpunkten, mittels Formstempel nach unten durch den Faltschachtelaufrichtschacht des Faltschachtelaufrichters gedrückt wird.

Mit Beginn der vertikal nach unten gerichteten Bewegung des Formstempels mit fixiertem Zuschnitteil (Fig. 1) durch den Faltschachtelaufrichtschacht, werden zuerst das linke/rechte Formseitenteil (1.3, 1.4) mit anhängenden Klebelaschen (1.5, 1.6) und das vordere Abschlußteil (1.7) mit anhängenden Klebelaschen (1.8, 1.9) des Bodenteiles (1), und gleichzeitig das rechte/linke Deckel-Formseitenteil (2.3, 2.4) mit anhängenden Klebelaschen (2.5, 2.6) und das vordere Deckelabschlußteil (2.7) mit anhängenden Klebelaschen (2.8, 2.9) durch die seitlichen Faltschienen des Faltschactelaufrichtschachtes um 90 Grad, an den Rillinien (1.14, 1.15, 1.17) des Bodenteiles (1) und (2.12, 2.13, 2.15) des Deckelteiles (2), nach oben gefaltet und legen sich mit der Innenseite gegen die entsprechenden Seitenwände des Formstempels an, wobei gleichzeitig die anhängenden Klebelaschen (1.5, 1.6) der linken/rechten Formseitenteile (1.3, 1.4) und die Klebelaschen (1.8, 1.9) des vorderen Abschlußteiles (1.7) des Bodenteiles (1), sowie die Klebelaschen (2.5, 2.6) der linken/rechten Deckel-Formseitenteile (2.3, 2.4) und die Klebelaschen (2.8, 2.9) des vorderen Deckelabschlußteiles (2.7) mit um 90 Grad aufgerichtet und in Position für die nachfolgenden Falt- und Aufrichtvorgänge stehen.

Gleichzeitig werden die Klebelaschen (3.1, 3.2) des Rückenteiles (3) ebenfalls um 90 Grad nach oben gefaltet, wobei das Rückenteil (3) in dieser Position des kontinuierlich ablaufenden Falt- und Aufrichtvorgangs noch in horizontaler Lage verbleibt.

Unmittelbar nach Abschluß dieser Falt- und Aufrichtvorgänge im Faltschachtelaufrichtschacht werden nun im Verfolg der vertikal nach unten gerichteten Bewegung des Formstempels gleichzeitig die linken/rechten Seitenteile (1.1, 1.2) des Bodenteiles (1) und die linken/rechten Deckelseitenteile (2.1, 2.2) des Deckelteiles (2) um 90 Grad nach oben gefaltet, und legen sich im Bereich der Klebepunkte (1.54, 1.55, 1.56, 1.57) gegen die Außenseiten der in Position stehenden Klebelaschen (1.5, 1.6) der linken/rechten Form-Seitenteile (1.3, 1.4) an, die sich mittels der Rillinien (1.18, 1.19) bzw. (1.20, 1.21) mit der Innenseite gegen die Außenseite des Formstempels, und mit der Außenseite gegen die mit Leimpunkten (1.54, 1.55, 1.56, 1.57) versehenen Innenseiten der linken/rechten Seitenteile (1.1, 1.2) des Bodenteiles (1) legen, und dadurch eine feste Klebeverbindung zur gewünschten Form des Bodenteiles (1) herstellen, und die linken/rechten Deckelseitenteile (2.1, 2.2) sich gleichermaßen im Bereich der Klebepunkte (2.44, 2.45, 2.46, 2.47) gegen die in Position stehenden Klebelaschen (2.5, 2.6) der linken/rechten Deckel-Formseitenteile (2.3, 2.4) und die Klebelaschen (2.8, 2.9) des vorderen Deckelabschlußteiles (2.7) des Deckelteiles (2) durch diesen zum Bodenteil (1) identischen Falt-/Klebe- und Aufrichtablauf ebenfalls die gewünschte Form des Deckelteiles (2) herstellt.

Im weiteren Verlauf der vertikal nach unten gerichteten Bewegung des Formstempels im Faltschachtelaufrichtschacht, wird das beweglich ausgebildete Formteil des Formstempels mit dem bereits geformten Deckelteil (2) um 90 Grad nach innen gegen das Formteil des Formstempels mit bereits vorgefaltet und geklebten Bodenteil (1) gedrückt, wodurch sich das Rückenteil (3) mit den bereits um 90 Grad aufgerichteten Klebelaschen (3.1, 3.2) aufrichtet, und die Außenseiten der Klebelaschen (3.1, 3.2) sich gegen die mit den Klebepunkten (1.58, 1.59) versehenen Innenseiten der linken/rechten Form-Seitenteile (1.3, 1,4) des Bodenteiles (1) legen, und dadurch die Endform der Herstellung des Faltschachtelkörpers bewirkt wird.

Nachfolgend drückt der Formstempel den gebildeten Faltschachtelkörper aus den Faltschachtelaufrichtschacht des Faltschachtelaufrichters, und setzt den Faltschachtelkörper mit dem geformten Bodenteil (1),in eine passergenau unter dem Faltschachtelaufrichter installierte Formaufnahme, in Auslegung wie das Bodenteil (1) des Faltschachtelkörpers, wobei bei erreichen des tiefsten Absetzpunktes mittels im Formstempel integrierter Ausstoßer der Faltschachtelkörper vom Formstempel gelöst wird, und in seine Ausgangsposition zurückgeführt wird um den nachfolgenden Falt- und Aufrichtvorgang einzuleiten.

Der in der Formaufnahme abgesetzte Faltschachtelkörper wird zwischenzeitlich mittels eines getaktetem Transportbands , auf dem die Formaufnahmen installiert sind, aus dem Faltschachtelaufrichter herausgeführt, wobei die nachfolgende noch leere Formaufnahme wiederum passergenau unter dem Faltschachtelaufrichtschacht zum stehen kommt.

Der in der Formaufnahme abgesetzte Faltschachtelkörper entspricht der Darstellung in Fig. 1 a bzw. Fig. 1 d , wobei das Deckelteil (2) um 90 Grad geöffnet zum Bodenteil (1) steht, und dadurch ein nachfolgender automatischer Befüll- bzw. Verschlußvorgang des Faltschachtelkörpers eingeleitet werden kann. Analog zum Herstellungsablauf des Faltschachtelkörpers nach

Figur 1 werden auch die anderen Faltschachteln nach den Figuren 2 , 3 , 4 und 5 in dem Faltschachtelaufrichter hergestellt. Es wird lediglich der Formstempel und Aufrichtschacht entsprechend der benötigten Faltschachtelform ausgewechselt. Die Faltschachtel der Erfindung mit unterschiedlichen Bodenformen und fest verbundenem, randübergreifendem Deckelteil bietet den wirtschaftlichen Vorteil der Herstellung aus nur einem Zuschnitteil mit rundum geschlossenem Bodenteil.

Diese konstruktive Ausbildung gestattet Schüttgüter aller Art, wie auch weiche oder pulverförmige Produkte als Füllgut einzubringen.

Ein weiterer Vorteil wird durch die feste Verbindung des randübergreifenden Deckelteiles an dem Bodenteil der aufgerichteten Faltschachtel bewirkt. Es ist dadurch periodisches Öffnen- und formstabilisierender, allseitiger Wiederverschluss gewährleistet.

Die Ausbildung des randübergreifenden Deckelteiles bietet auch den Vorteil allseitigen Staubabdichtens und des Lichtschutzes für Licht-empfindliche Güter.

Ein weiterer Vorteil besteht in der Ausbildung der Verschlusslasche des Deckelteiles als Verriegelungslasche, wodurch der Erstverschluss der Faltschachtel ohne zusätzliche Klebehilfsmittel oder Sicherung durch Etiketten bewirkt ist.

Die Verriegelungslasche bietet auch den Vorteil der Sicherung gegen unbefugte Entnahme aus der Faltschachtel.

Einen weiteren Vorteil bietet der Einsatz von umweltfreundlichem wiederverwendbares Kartonmaterial, vorzugsweise Vollkarton oder Zellstoffkarton mit einer Grammatur von 240 - 300 g/m² durch Einsparung an Material ohne Beinträchtigung der Formstabilität der Faltschachtel beim Versand und bei der Handhabung.

## Patentansprüche

1. Faltschachtel mit unterschiedlicher Bodenform, hergestellt aus einem einteiligen Zuschnitt, dadurch gekennzeichnet, daß der flachliegende Zuschnitt aus einem Bodenteil in gleichseitiger Dreiecksform (1) mit drei abgeflachten Ecken, oder ungleichseitiger Dreiecksspitzform (5) mit zwei abgeflachten Ecken , oder gleichseitiger Sechs-Eckform (7), oder gleichseitiger Acht-Eckform (10), oder rechteckiger Langform (13) mit vier abgeflachten Ecken besteht, mit an das Bodenteil (1; 5; 7; 10; 13) angesetzten, nach oben aufrichtbaren, linken und rechten Seiten- bzw. Form-Seitenteilen
(1.1; 1.2; 1.3; 1.4), oder
(5,1; 5.2; 5.3; 5.4), oder
(7.1; 7.2; 7.3; 7.4; 7.5), oder
(10.1; 10.2; 10.3; 10.4; 10.5; 10.6; 10.7), oder
(13.1; 13.2; 13.3; 13.4; 13.5; 13.6; 13.7),
mit an das Bodenteil angesetzten aufrichtbaren Rückwandteilen (3; 6; 9; 12; 15), die an den Seiten angesetzte, aufklappbare Klebelaschen (3.1; 3.2), oder (6.1; 6.2), oder (9.1; 9.2), oder (12.1; 12.2), oder (15.1; 15.2) aufweisen, mit an diese Rückwandteile (3; 6; 9; 12; 15) angesetzten, aufklappbaren Deckelteilen (2; 4; 8; 11; 14), die aufklappbare Deckelseitenteile
(2.1; 2.2; 2.3; 2.4; 2.7), oder
(4.1; 4.2; 4.3; 4.4), oder
(8.1; 8.2; 8.3; 8.4; 8.5), oder
(11.1; 11.2; 11.3; 11.4; 11.5; 11.6; 11.7), oder
(14.1; 14.2; 14.3; 14.4; 14.5; 14.6; 14.7)
aufweisen, mit vorgegebenen Rillinien,
wie (1.12; 1.13; 1.14; 1.15; 1.16; 1.17)
des Bodenteiles (1), Rillinien,
wie (2.10; 2.11; 2.12; 2.13; 2.14; 2.15) des Deckelteiles (2), Rillinien (3.3; 3.4) des Rückwandteiles (3), Rillinien, wie (1.18, 1.19) des vorderen Abschlußteiles (1.7) des Bodenteiles (1), Rillinien, wie (1.20; 1.21) der linken und rechten Formseitenteile (1.3; 1.4), Rillinien, wie (1.49; 1.50; 1.51; 1.52) von linken und rechten Hilfs-Verschlußlaschen (1.10; 1.11) des Bodenteiles (1), Rillinien (2.28; 2.29) an den linken und rechten Deckelformseitenteilen (2.30; 2.31) und mit Rillinien (2.36; 2.37) des vorderen Deckelabschlußteiles (2.7) des Deckelteiles (2), mit Klebepunkten, wie (1.54; 1.55; 1.56; 1.57), auf den linken und rechten Seitenteilen, wie (1.1; 1.2) des Bodenteiles (1) für Klebelaschen, wie (1.8; 1.9) des vorderen Abschlußteiles, wie (1.7) und für Klebelaschen, wie (1.5; 1.6) an den linken und rechten Formseitenteilen, wie (1.3; 1.4), Klebepunkten wie (1.58; 1.59) auf den linken und rechten Formseitenteilen, wie (1.3; 1.4) des Bodenteiles (1) für die Klebelaschen, wie (3.1; 3.2) an den Rückwandteilen wie (3), und mit Klebepunkten wie (2.44; 2.45; 2.46; 2.47) auf den linken und rechten Deckelseitenteilen, wie (2.1; 2.2) für Klebelaschen (2.5; 2.6) an den linken und rechten Deckel-Formseitenteilen (2.30; 2.31) und an Klebelaschen (2.8; 2.9) an dem vorderen Deckelabschlußteil (2.7) des Deckelteiles (2), wobei die Form des Bodenteiles (1), jeweils gleich der Form des Deckelteiles (2) ist.

2. Faltschachtel nach Anspruch 1, dadurch gekennzeichnet, dass diese aus einem rundumabschliessenden , randübergreifenden Deckelteil (2) über das offene Bodenteil (1) besteht und dadurch einen optimalen Verschluss der Faltschachtel bewirkt.

3. Faltschachtel nach den Ansprüchen 1 und 2, dadurch gekennzeichnet, dass linke und rechte Hilfs-Verschlusslaschen (1.10; 1.11) sich oberhalb der linken und rechten Form-Seitenteile (1.3; 1.4) des Bodenteiles (1) befinden, die durch Ritzlinien (1.49; 1.50; 1.51; 1.52) und durch Anstell-Winkelanstanzungen (1.45; 1.46) eine ungehinderte , nach innen zielende Einfaltung der Hilfs- Verschlusslaschen (1.10; 1.11) bewirken, wenn das Deckelteil (2) mit den seitlich hochstehenden Deckel-Formseitenteilen (2.3:2.4) an der Umfaltrillinie (2.14) zum randübergreifenden Deckelverschluss über das oben offene Bodenteil (1) gefaltet ist, derart, daß ein Aufkanten der Deckel-Formseitenteile (2.3;2.4) durch die obere Begrenzungsstanzung der Deckelformseitenteile (2.30; 2.31) auf die aufgerichteten linken und rechten Form-Seitenteile (1.3; 1.4) des Bodenteiles (1) nicht eintreten kann.

4. Fachtschachtel nach den Ansprüchen 1 - 3, dadurch gekennzeichnet, dass der Abstand zwischen den linken und rechten Form-Seitenteilrillinien (1.14; 1.15) und den Einfalt-Ritzlinien Hilfs- Verschlusslasche (1.49;1.50) der linken und rechten Form- Seitenteile (1.3; 1.4) des Bodenteiles (1) um 1 mm kürzer ist als der Abstand zwischen den linken und rechten Seitenteilrillinien (1.12; 1.13) und den linken und rechten oberen Seitenteil Begrenzungsstanzungen (1.28; 1.29) der linken und rechten Seitenteile (1.1; 1.2) des Bodenteiles (1), und dadurch beim randübergreifenden Deckelverschluss des Deckelteiles (2) über das oben offene Bodenteil (1), die nach innen faltenden linken und rechten Hilfs-Verschlusslaschen (1.10; 1.11) unterhalb der Verschlusshöhe der Faltschachtel beim Aufsetzen der Innenfläche des Deckelteiles (2) auf die hochstehenden linken und rechten Seitenteile (1.1; 1.2) des Bodenteiles (1) liegen, derart, dass ein Verzug des randübergreifenden Deckelteiles (2) nach dem Endverschluss verhindert ist.

5. Faltschachtel nach den Ansprüchen 1 - 4, dadurch gekennzeichnet, dass die Grundfläche des Bodenteiles (1) innerhalb der Rillinien (1.12; 1.13; 1.14; 1.15; 1.16; 1.17) und den Bodenformwinkeln (1.35; 1.36; 1.37; 1.38; 1.39; 1.40) um das 2.2 - fache der Materialstärken geringer ist als die Grundfläche des Deckelteiles (2) innerhalb der Rillinien (2.10; 2.11; 2.12; 2.13; 2.14; 2.15) und der Deckelformwinkel (2.22; 2.23; 2.24; 2.25; 2,26; 2.27) und dadurch ein einwandfreier, randübergreifender Verschluss des Deckelteiles (2) über das obere, offene Bodenteil (1) bewirkt ist.

6. Faltschachtel nach den Ansprüchen 1 - 5, dadurch gekennzeichnet, dass die linke und rechte Deckelseitenteilrillinie (2.10; 2.11) und die linke und rechte Deckel- Formseitenteilrillinie (2.12; 2.13) , sowie die Rillinie vorderes Deckelabschlussteil (2.15) des Deckelteiles (2) durch Ritzlinien ersetzt sind, sodass die Rückstellkraft des Kartonmaterials beim Auffaltvorgang der linken und rechten Deckelseitenteile (2.1; 2.2) der linken und rechten Deckel-Formseitenteile (2.3; 2.4) und des vorderen Deckelabschlussteiles (2.7) des Deckelteiles (2) herabgesetzt ist und dadurch die Biegezugfestigkeit des Deckelteiles (2) weitgehend vermieden ist .

7. Faltschachtel nach den Ansprüchen 1 - 6, dadurch gekennzeichnet, dass der Breitenabstand zwischen den Rillinien Klebelaschen Rückwandteil (3.3; 3.4) des Rückenwandteiles (3) exakt der um 2,2 Materialstärken geringeren Länge der Rillinie Rückwandteil (1.16) in den Eckpunkten der Bodenteil - Formwinkel (1.35; 1.36) des Bodenteiles (1) entspricht und die Umfalt-Rillinie Deckelteil (2.14) des Deckelteiles (2) in den Eckpunkten der Deckelteil-Formwinkel (2.26; 2.27) links und rechts um 1,1 Materialstärken Überstand aufweist, die sich durch die um 2,2 Materialstärken grössere Ausbildung der Grundfläche des Deckelteiles (2) ergibt und dadurch nach randübergreifendem Verschluss des Deckelteiles (2) über das oben offene Bodenteil (1) keine offenen Eckausbildungen im Bereich der Deckelteil- Formwinkel (2.26; 2.27) entstehen.

8. Faltschachtel nach den Ansprüchen 1 bis 7, dadurch gekennzeichnet, das der Verschluss (2.43) am vorderen Abschlussteil (2.7) des Deckelteiles (2) als Einstecklasche oder Verriegelungslasche ausgebildet ist, und durch eine Ausstanzung Verschlusslasche (1.53) im vorderen Abschlussteil (1.7) des Bodenteiles (1) die Aufnahme der Verschlusslasche (2.43) oder des Verriegelungsverschlusses bewirkt.

9. Faltschachtel nach den Ansprüchen 1 - 8,, dadurch gekennzeichnet, dass die Faserlaufrichtung des eingesetzten Vollkarton-Materials in Richtung 90 Grad zur Umfaltrillinie Deckelteil (2.14) des Deckelteiles (2) verläuft, und dadurch die Biegezugfestigkeit der Deckelfläche zwischen den linken und rechten Deckelseitenteilrillinien (2.10; 2.11), sowie den linken und rechten Deckel-Formseitenteilrillinien (2.12: 2.13) der Umfaltrillinie Deckelteil (2.14) und der Rillinie vorderes Deckelabschlussteil (2.15) des Deckelteiles (2) vermieden ist, und das Deckelteil (2) nach Verschluss über das oben offene Bodenteil (1) eben und schlüssig aufliegt.

10. Faltschachtel nach den Ansprüchen 1 - 9, dadurch gekennzeichnet, dass diese aus Vollkarton oder Zellstoffkarton mit einem Grammgewicht von 270-350 g/m² , oder aus Wellpappe, vorzugsweise des Typs F- Welle ( Minniwelle ) bis zu einer Wellenhöhe von 0,6 - 1,1 mm besteht.

11. Verfahren zur maschinellen Herstellung von Faltschachteln mit unterschiedlicher Bodenform nach Anspruch 1, gekennzeichnet durch folgende Verfahrensstufen:
1) Einlegen der flachen Zuschnitteile in das Vorratsmagazin (17) eines Faltschachtelaufrichters (16), stapelweise hintereinander liegend, vereinzeltes Entnehmen mittels Vakuumvorrichtung-Zuschnittentnahme (18) aus dem Vorratsmagazin (17) und passergenaues Ablegen in eine horizontal angeordnete Aufnahme-Überschubvorrichtung (19), wobei im Zeitpunkt der Ablage das Vakuum der Vakuumvorrichtung-Zuschnittentnahme (18) aufgelöst wird.
2) Führen unmittelbar danach der horizontalen Aufnahme-Überschubvorrichtung (19) mit einliegendem Zuschnitteil passergenau über einen Faltschachtelaufrichtschacht (20), der entsprechend der Form des Zuschnitteils ausgelegt ist, und während der Überschubbewegung der horizontalen Aufnahme-Überschubvorrichtung (19) Aufbringen exakter Leimpunkte mittels Heißleim-Auftragsdüsen (22) eines Heißleim-Auftragsgerätes (21) durch Sensorabfragung (23), auf vorgegebene Klebepunkte des noch horizontal liegenden Zuschnitteiles, derart, daß während der nachfolgenden Aufrichtvorgänge zur Formung des Faltschachtelkörpers mittels Formstempel (24) und Faltschachtelautrichtschacht (20) die sich einfaltenden Klebelaschen gegen die Leimpunkte anlegen und dadurch die Endform des Faltschachtelkörpers hergestellt wird, wobei die auf das passergenau einliegende Zuschnitteil aufgebrachten Leimpunkte wie folgt definiert und den Klebelaschen zugeordnet sind: Klebepunkte (1.54, 1.55, 1.56, 1.57) auf den linken/rechten Seitenteilen (1.1, 1.2) für die Klebelaschen (1.8, 1.9) des vorderen Abschlußteiles (1.7), und für die Klebelaschen (1.5, 1.6) an den linken/rechten Form-Seitenteilen (1.3, 1.4), Klebepunkte (1.58, 1.59) auf den linken/rechten Form-Seitenteilen (1.3, 1.4) für die Klebelaschen (3.1, 3.2) an dem Rückwandteil (3), sowie den Klebepunkten (2.44, 2.45, 2.46, 2.47) auf den linken/rechten Deckelseitenteilen (2.1, 2.2) für die Klebelaschen (2.5, 2.6) an den linken/rechten Deckel-Formseitenteilen (2.3, 2.4), und den Klebelaschen (2.8, 2.9) an dem vorderem Deckelabschlußteil (2.7),
3) Stoppen nach Abschluß der Überschubbewegung der horizontalen Aufnahme-Überschubvorrichtung (19) mit passergenau einliegendem Zuschnitteil und erfolgtem Heißleimauttrag der Aufnahme-Überschubvorrichtung (19) mittels Anschlagstopper (25), wobei die Aufnahme-Überschubvorrichtung (19) ebenfalls passergenau über den Faltschachtelaufrichtschacht (20) geführt wird und Fixieren des Zuschnitteiles mittels Haltefinger (26) in der passergenauen Lage über dem Faltschachtelaufrichtschacht (20), wonach die horizontale Aufnahme-Überschubvorrichtung (19) in ihre Grundausgangsstellung zurückgeführt wird zur Aufnahme des nachfolgenden, mittels Vakuumvorrichtung-Zuschnittentnahme (18) einzulegenden Zuschnitteiles,
4) Aufsetzen nachfolgend und unmittelbar nach Fixieren des Zuschnittes durch die Haltefinger (26) über dem Faltschachtelaufrichtschacht (20) des Faltschachtelaufrichters (16) eines vertikal angeordneten, pneumatisch wirkenden Formstempels (24) mit der Unterseite auf das passergenau und horizontal über den Faltschachtelaufrichtschacht (20) fixierte Zuschnitteil, wobei bei Kontakt der Unterseite des Formstempels (24) mit dem Bodenteil (1) und dem Deckelteil (2), des fixiert über dem Faltschachtelaufrichtschacht (20) liegenden Zuschnitteiles, der an der Unterseite des Formstempels (24) eingearbeitete Vakuumsauger-Formstempel (27) das Bodenteil (1) und das Deckelteil (2), innerhalb der vorgegebenen Rillinien (1.12, 1.13, 1.14, 1.15, 1.16, 1.17) des Bodenteiles (1) und der Rillinien (2.10, 2.11, 2.12, 2.13, 2.14, 2.15) des Deckelteiles (2), das Zuschnitteil passergenau an der Unterseite des Formstempels (24) halten, bevor das so gehaltene Zuschnitteil, mit den bereits aufgetragenen Leimpunkten, mittels Formstempel (24) nach unten durch den Faltschachtelaufrichtschacht (20) gedrückt wird,
5) Nachobenfalten um 90 Grad der Seitenteile des Bodenteiles (1) und der Deckelteiles (2) mit Beginn der vertikal nach unten gerichteten Bewegung des Formstempels (24) und durch Vakuumsauger-Formstempel (27) mit fixiertem Zuschnitteil durch den Faltschachtelaufrichtschacht (20), wobei zuerst das linke/rechte Formseitenteil (1.3, 1.4) mit anhängenden Klebelaschen (1.5, 1.6) und das vordere Abschlußteil (1.7) mit anhängenden Klebelaschen (1.8, 1.9) des Bodenteiles (1), und gleichzeitig das rechte / linke Deckel-Formseitenteil (2.3, 2.4) mit anhängenden Klebelaschen (2.5, 2.6) und das vordere Deckelschlußteil (2.7) mit anhängenden Klebelaschen (2.8, 2.9) durch die seitlichen Faltschienen des Faltschachtelaufrichtschachtes (20) um 90 Grad, an den Rillinien (1.14, 1.15, 1.17) des Bodenteiles (1) und (2.12, 2.13, 2.15) des Deckelteiles (2), wobei sich die nach oben gefalteten Teile mit der Innenseite gegen die entsprechenden Seitenwände des Formstempels (24) anlegen, und gleichzeitig die anhängenden Klebelaschen (1.5, 1.6) der linken/rechten Formseitenteile (1.3, 1.4) und die Klebelaschen (1.8, 1.9) des vorderen Abschlußteiles (1.7) des Bodenteiles (1), sowie die Klebelaschen (2.5, 2.6) der linken/rechten Deckel-Formseitenteile (2.3, 2.4) und die Klebelaschen (2.8, 2.9) des vorderen Deckelabschlußteiles (2.7) mit um 90 Grad aufrichtet und in Position für die nachfolgenden Falt- und Aufrichtvorgänge stehen und gleichzeitig die Klebelaschen (3.1, 3.2) des Rückenteiles (3) formgerecht nach innen gefaltet werden, wobei das Rückenteil (3) in dieser Position des kontinuierlich ablaufenden Falt- und Aufrichtvorganges noch in horizontaler Lage verbleibt,
6) Falten um 90 Grad nach oben unmittelbar nach Abschluß der Falt- und Aufrichtvorgänge im Faltschachtelaufrichtschacht (20) in der vertikal nach unten gerichteten Bewegung des Formstempels (24) gleichzeitig der linken/rechten Seitenteile (1.1, 1.2) des Bodenteiles (1) und der linken/rechten Deckelseitenteile (2.1, 2.2) des Deckelteiles (2) und Anlegen dieser Teile im Bereich der Klebepunkte (1.54, 1.55, 1.56, 1.57) gegen die Außenseiten der in Position stehenden Klebelaschen (1.5, 1.6) der linken/rechten Formseitenteile (1.3, 1.4), die sich mittels der Rillinien (1.18, 1.19) bzw. (1.20, 1.21) mit der Innenseite gegen die Außenseite des Formstempels (24), und mit der Außenseite gegen die mit Leimpunkten (1.54, 1.55, 1.56, 1.57) versehenen Innenseiten der linken/rechten Seitenteile (1.1, 1.2) des Bodenteiles (1) legen, und dadurch eine feste Klebeverbindung zur gewünschten Form des Bodenteiles (1) herstellen, und die linken/rechten Deckelseitenteile (2.1, 2.2) in gleicher Weise im Bereich der Klebepunkte (2.44, 2.45, 2.46, 2.47) gegen die in Position stehenden Klebelaschen (2.5, 2.6) der linken/rechen Deckel-Formseitenteile (2.3, 2.4) legen und die Klebelaschen (2.8, 2.9) des vorderen Deckelabschlußteiles (2.7) des Deckelteiles (2) durch diesen zum Bodenteil (1) identischen Falt-, Klebe- und Aufrichtablauf ebenfalls die gewünschte Form des Deckelteiles (2) herstellt,
7) Einzug des beweglichen Formstempelandruckteiles (28) im Verlauf der vertikal nach unten gerichteten Bewegung des Formstempels (24) durch den Faltschachtelaufrichtschacht (20) mit dem bereits vorgefalteten und geklebten Deckelteil (2) um 90 Grad nach innen gegen das Formteil des Formstempels (24) mit bereits vorgefaltet und geklebtem Bodenteil (1), wodurch sich das Rückenteil (3) mit den bereits formgerecht nach innen gefalteten Klebelaschen (3.1, 3.2) aufrichtet, und die Außenseiten der Klebelaschen (3.1, 3.2) sich gegen die mit den Klebepunkten (1.58, 1.59) versehenen Innenseiten der linken/rechten Formseitenteile (1.3, 1.4) des Bodenteiles (1) legen und dadurch die Endform des Faltschachtelkörpers hergestellt ist,
8) Herausdrücken des gebildeten Faltschachtelkörpers durch den Formstempel (24) aus dem Faltschachtelaufrichtschacht (20) und Einsetzen des Formstempels (24) mit dem geformten Bodenteil (1) in ein passergenau unter dem Faltschachtelaufrichtschacht (20) stehendes Formaufnahmeteil (30), in Auslegung wie das Bodenteil (1) des Faltschachtelkörpers, und das Formaufnahmeteil (30) auf einem getakteten Transportband (31) fest installiert, wobei die Innenform des Formaufnahmeteiles (30) mittels federnder Klemmung den eingesetzten Faltschachtelkörper hält, und bei Erreichen des tiefsten Absetzpunktes des Bodenteiles (1) in dem Formaufnahmeteil (30) mittels Formstempel (24), der integrierte Ausstoßer (29) des Formstempels (24) den Faltschachtelkörper vom Formstempel (24) löst und in seine Grundausgangsposition über dem Faltschachtelaufrichtschacht (20) zurückgeführt wird, um den nachfolgenden, kontinuierlichen Falt- und Aufrichtvorgang einzuleiten, und unmittelbar nach Lösen des Faltschachtelkörpers vom Formstempel (24) am tiefsten Absetzpunkt im Formaufnahmeteil (30), der integrierte Ausstoßer (29) den Faltschachtelkörper kurzzeitig in dem Formaufnahmeteil (30) niederhält, bevor er ebenfalls in seine Grundausgangsstellung im Formstempel (24) zurückgeführt wird,
9) Herausführen des in dem Formaufnahmeteil (30) klemmend gehaltenen Bodenteils (1) des Faltschachtelkörpers mittels getaktetem Transportband (31) auf dem die Formaufnahmeteile (30) in frei wählbarem Taktabstand installiert sind, aus dem Faltschachtelaufrichter (16), und das jeweils nachfolgende leere Formaufnahmeteil (30) wiederum passergenau unter dem Faltschachtelaufrichtschacht (20) zum Stehen kommt, um die Aufnahme des nachfolgend geformten Faltschachtelkörpers zu gewährleisten,
10) Zum Stehen kommen des aus dem Falschachtelaufrichter (16), mittels getaktetem Transportband (31) herausgeführten Formaufnahmeteils (30), mit klemmend einsitzendem Bodenteil (1) des Faltschachtelkörpers, und dem zum Bodenteil (1) um 180 Grad nach hinten umgelegten Deckelteiles (2), am Ende des jeweiligen Taktvorgangs passergenau unter einer Befüllstation (32), wobei während der Vorwärtsbewegung des getakteten Transportbandes (31) mittels einer Deckelteile Einfaltschiene (34), das um 180 Grad zum Bodenteil (1) umgelegte Deckelteil (2) um 90 Grad aufgerichtet wird, und hinter einem mittig über dem oben offenen Bodenteil (1) stehenden Füllschacht, einer in der Auslegung frei wählbaren Befüllstation (32), geführt wird, und nach Erreichen dieser Position des Formaufnahmeteiles (30), mit klemmend einsitzendem Bodenteil (1) der Einfüllvorgang mit unterschiedlichen Produkten in den Faltschachtelkörper ausgelöst wird,
11) Führen des befüllten Bodenteiles (1) des Faltschachtelkörpers im Formaufnahmeteil (30) mittels des getakteten Transportbandes (31) unter eine Verschlußstation (33) wobei durch die Deckelteil-Einfaltschiene (34) das bereits in der Vorstute um 90 Grad zum Bodenteil (1) aufgerichtete Deckeltteil (2) wiederum um 90 Grad über das bereits befüllte Bodenteil (1) gefaltet wird, und sich das Deckelteil (2) randübergreifend über das Bodenteil (1) legt, und vor Erreichen des Endverschlusses des Faltschachtelkörpers eine Heißleim-Endverschluß Auftragsdüse (35), mittig auf die Außenseite des vorderen Abschlußteiles (1.7) des Bodenteiles (1) einen Leimpunkt aufbringt, und nach randübergreifendem Einfalten des Deckelteiles (2) über das Bodenteil (1), die Außenseite des vorderen Abschlußteiles (1.7) mit der Innenseite des vorderen Deckelabschlußteiles (2.7) durch den vorab aufgebrachten Leimpunkt eine klebende Verbindung eingeht, und dadurch ein sicherer Endverschluß des Faltschachtelkörpers hergestellt ist.
12) Verfahren nach Anspruch 12 , dadurch gekennzeichnet, dass der Faltschachtelaufrichter (16) anstelle des getakteten Transpostbandes (31) der Befüllstation (32), der Verschlusstation(33), sowie der Deckelteil- Einfaltschienen (34) und der Heissleim-Endverschlussauftragsdüse (35), nur mit einem kontinuierlichen Transportband unterhalb des Faltschachtelaufrichtschachtes (20) ausgerüstet ist, und die im Faltschachtelaufrichter (16) kontinuierlich hergestellten Faltschachtelkörper mittels des inegrierten Ausstossers (29) im Formstempel (24) auf das kontinuierlich durchlaufende Transportband abgesetzt werden, und durch dieses aus den Faltschachtelaufrichter (16) heraustransportiert werden und danach manuelles Befüllen und Verschliessen der Faltschachtelkörper erfolgt.

## Claims

1. A folding box having varying base forms, made of a single-piece blank, characterized in that the flat blank consists of a base part in the form of an equilateral triangle (1) with three aligned corners, or in the form of a scalene triangular tip (5) with two aligned corners, or in the form of an equilateral hexagon (7), or in the form of an equilateral octagon (10), or in a rectangular elongate form (13) with four aligned corners, with left and right sides or form side parts
(1.1; 1.2; 1.3; 1.4), or
(5.1; 5.2; 5.3; 5.4), or
(7.1; 7.2; 7.3; 7.4; 7.5), or
(10.1; 10.2; 10.3; 10.4; 10.5; 10.6; 10.7), or
(13.1; 13.2; 13.3; 13.4; 13.5; 13.6; 13.7),
placed on the base part (1; 5; 7; 10; 13), which can be turned upwards, with placed-on, erectable rear wall parts (3; 6; 9; 12; 15) which have hinged adhesive tongues (3.1; 3.2) or (6.1; 6.2) or (9.1; 9.2) or (12.1; 12.2) or (15.1; 15.2) placed on the sides, with hinged lid parts (2; 4; 8; 11; 14), placed on these rear wall parts (3; 6; 9; 12; 15), which have hinged lid side parts
(2.1; 2.2; 2.3; 2.4; 2.7), or
(4.1; 4.2; 4.3; 4.4), or
(8. 1; 8.2; 8.3; 8.4; 8.5), or
(11.1; 11.2; 11.3; 11.4; 11.5; 11.6; 11.7), or
(14.1; 14.2; 14.3; 14.4; 14.5; 14.6; 14.7),
with predetermined crease lines,
such as (1.12; 1.13; 1.14; 1.15; 1.16; 1.17)
of the base part (1), crease lines,
such as (2.10; 2.11; 2.12; 2.13; 2.14; 2.15) of the lid part (2),
crease lines (3.3; 3.4) of the rear wall part (3), crease lines, such as (1.18; 1.19) of the front closure part (1.7) of the base part (1), crease lines, such as (1.20; 1.21) of the left and right form side parts (1.3; 1.4), crease lines, such as (1.49; 1.50; 1.51; 1.52) of left and right auxiliary closure tongues (1.10; 1.11) of the base part (1), crease lines (2.28; 2.29) on the left and right lid form side parts (2.30; 2.31) and with crease lines (2.36; 2.37) of the front lid closure part (2.7) of the lid part (2), and with adhesion points such as (1.54; 1.55; 1.56; 1.57) on the left and right side parts, such as (1.1; 1.2) of the base part (1) for adhesive tongues such as (1.8; 1.9) of the front closure part, such as (1.7) and for adhesive tongues such as (1.5: 1.6) on the left and right form side parts, such as (1.3; 1.4), adhesion points such as (1.58; 1.59) on the left and right form side parts, such as (1.3; 1.4) of the base part (1) for the adhesive tongues, such as (3.1; 3.2) on the rear wall parts such as (3) and with adhesion points such as 2.44; 2.45; 2.46; 2.47) on the left and right lid side parts, such as (2.1; 2.2) for adhesive tongues (2.5; 2.6) on the left and right lid form side parts (2.30; 2.31) and on adhesive tongues (2.8; 2.9) on the front lid closure part (2.7) of the lid part (2), the shape of the base part (1) being in each case identical to the shape of the lid part (2).

2. A folding box according to Claim 1, characterized in that it consists of a circumambiently closing lid part (2) which overlaps the edges of the open base part (1) and thereby effects optimum closure of the folding box.

3. A folding box according to Claims 1 and 2, characterised in that left and right auxiliary closure tongues (1.10; 1.11) are located above the left and right form side parts (1.3; 1.4) of the base part (1), which due to crease lines (1.49; 1.50; 1.51; 1.52) and to incidence angle cuts (1.45; 1.46) effect unhindered folding inwards of the auxiliary closure tongues (1.10; 1.11), if the lid part (2) with the laterally elevated lid form side parts (2.3; 2.4), for closure of the lid overlapping the edges, is folded at the fold-over crease line (2.14) over the base part (1) which is open at the top, such that setting on edge of the lid form side parts (2.3; 2.4) by the upper defining cut of the lid form side parts (2.30; 2.31) onto the erected left and right form side parts (1.3; 1.4) of the base part (1) cannot occur.

4. A folding box according to Claims 1 to 3, characterized in that the distance between the left and right form side part crease lines (1.14; 1.15) and the folding-in scored line auxiliary closure tongue (1.49; 1.50) of the left and right form side parts (1.3; 1.4) of the base part (1) is 1 mm shorter than the distance between the left and right side part crease lines (1.12; 1.13) and the left and right upper side-part defining cuts (1.28; 1.29) of the left and right side parts (1.1; 1.2) of the base part (1), and thereby upon the lid closure, overlapping the edges, of the lid part (2) over the base part (1) which is open at the top, the inward-folding left and right auxiliary closure tongues (1.10; 1.11) lie beneath the closure height of the folded box when the inner surface of the lid part (2) is placed on the elevated left and right side parts (1.1; 1.2) of the base part (1), such that distortion of the lid part (2) which overlaps the edges after final closure is prevented.

5. A folding box according to Claims 1 to 4, characterised in that the base surface of the base part (1) within the crease lines (1.12; 1.13; 1.14; 1.15; 1.16; 1.17) and the base form angles (1.35; 1.36; 1.37; 1.38; 1.39; 1.40) is 2.2 times the thicknesses of material less than the base surface of the lid part (2) within the crease lines (2.10; 2.11; 2.12; 2.13; 2.14; 2.15) and the lid form angles (2.22; 2.23; 2.24; 2.25; 2.26; 2.27) and thereby completely satisfactory, closure, overlapping the edges, of the lid part (2) over the upper, open base part (1) is effected.

6. A folding box according to Claims 1 to 5, characterised in that the left and right lid side part crease line (2.13; 2.11) and tile left and right lid form side part crease line (2.12; 2.13) and the crease lines of the front lid closure part (2.15) of the lid part (2) are replaced by scored lines, so that the restoring force of the cardboard material upon the folding operation of the left and right lid side parts (2.1; 2.2) of the left and right lid form side parts (2.3; 2.4) and of the front lid closure part (2.7) of the lid part (2) is lowered and thereby the tensile bending strength [sic] of the lid part (2) is largely avoided.

7. A folding box according to Claims 1 to 6, characterised in that the width between the adhesive tongues rear wall part crease line (3.3; 3.4) of the rear wall part (3) corresponds exactly to the length of the rear wall part crease line (1.16) less by 2.2 thicknesses of material in the corner points of the base part form angle (1.35; 1.36) of the base part (1) and the lid part folding-over crease line (2.14) of the lid part (2) in the corner points of the lid part form angle (2.26; 2.27) on the left and right has a projection by 1.1 thicknesses of material, which is yielded by the configuration of the base surface of the lid part (2) which is larger by 2.2 material thicknesses and thereby after closure, overlapping the edges, of the lid part (2) over the base part (1) which is open at the top no open corner configurations occur in the region of the lid part form angle (2.26; 2.27).

8. A folding box according to Claims 1 to 7, characterised in that the closure (2.43) on the front closure part (2.7) of the lid part (2) is in the form of a tuck-in tongue or locking tongue, and receives the closure tongue (2.43) or the locking closure through a closure tongue cutout (1.53) in the front closure part (1.7) of the base part (1).

9. A folding box according to Claims 1 to 8, characterised in that the fibre direction of the solid-board material used runs at 90 degrees to the lid part folding-over crease line (2.14) of the lid part (2), and thereby the tensile bending strength of the lid surface between the left and right lid side part crease lines (2.10; 2.11) and the left and right lid form side part crease lines (2.12; 2.13) of the lid part folding-over crease line (2.14) and the crease line of the front lid closure part (2.15) of the lid part (2) is avoided, and the lid part (2) after closure over the base part (1) which is open at the top lies flat and close.

10. A folding box according to Claims 1 to 9, characterised in that it is made of solid board or pulp board having a basis weight of 270-350 g/m², or of corrugated board, preferably of the F-corrugation type (mini-corrugation) up to a corrugation height of 0.6 to 1.1 mm.

11. A process for the manufacture by machine of folding boxes having varying base forms according to Claim 1, characterised by the following process steps:
1) insertion of the flat blank parts, lying in stacks one behind another, into the storage magazine (17) of a folding-box erector (16), individual removal from the storage magazine (17) by means of a vacuum-device blank removal means (18) and deposition in the correct position in a horizontally arranged receiving and transfer device (19), the vacuum of the vacuum-device blank removal means (18) being discontinued at the moment of deposition,
2) guidance immediately thereafter of the horizontal receiving and transfer device (19) with inserted blank part in the correct position over a folding-box erecting shaft (20) which is designed to correspond to the shape of the blank part, and during the transfer movement of the horizontal receiving and transfer device (19) application of accurate spots of glue by means of hot-glue application nozzles (22) of a hot-glue application apparatus (21) by sensor scanning (23) to predetermined gluing points of the still horizontal blank part, such that during the subsequent erecting operations for forming the folding-box body by means of a forming ram (24) and a folding-box erecting shaft (20) the adhesive tongues which fold in come to lie against the spots of glue and thereby the final form of the folding-box body is produced, the glue points applied to the blank part inserted in the correct position being defined and being associated with the adhesive tongues as follows: gluing points (1.54, 1.55, 1.56, 1.57) on the left/right side parts (1.1, 1.2) for the adhesive tongues (1.8, 1.9) of the front closure part (1.7) and for the adhesive tongues (1.5, 1.6) on the left/right form side parts (1.3, 1.4), gluing points (1.58, 1.59) on tile left/right form side parts (1.3, 1.4) for the adhesive tongues (3.1, 3.2) on the rear wall part (3), and the gluing points (2.44, 2.45, 2.46, 2.47) on the left/right lid side parts (2.1, 2.2) for the adhesive tongues (2.5, 2.6) on the left/right lid form side parts (2.3, 2.4), and the adhesive tongues (2.8, 2.9) on the front lid closure part (2.7),
3) stopping after termination of the transfer movement of the horizontal receiving and transfer device (19) with a blank part inserted in the correct position and once the application of hot glue of the receiving and transfer device (19) has been effected by means of the stop stopper (25), the receiving and transfer device (19) likewise being guided in the correct position over the folding-box erecting shaft (20) and fixing of the blank part by means of holding fingers (26) in the correct position above the folding-box erecting shaft (20), whereafter the horizontal receiving and transfer device (19) is returned into its basic initial position for receiving the subsequent blank part which is to be inserted by means of the vacuum-device blank removal means (18),
4) placing, subsequently and immediately after fixing the blank part by the holding fingers (26) above the folding-box erecting shaft (20) of the folding-box erector (16), of a vertically arranged, pneumatically acting forming ram (24) with the underside on the blank part which is fixed in the correct position and horizontally over the folding-box erecting shaft (20), whereupon on contact of the underside of the forming ram (24) with the base part (1) and the lid part (2) of the blank part located in fixed manner above the folding-box erecting shaft (20) the vacuum suction forming ram (27) included on the underside of the forming ram (24) the base part (1) and the lid part (2), within the predetermined crease lanes (1.12, 1.13, 1.14, 1.15, 1.16, 1.17) of the base part (1) and the crease lines (2.10, 2.11, 2.12, 2.13, 2.14, 2.15) of the lid part (2), holds the blank part in the correct position on the underside of the forming ram (24) before the blank part thus held, with the spots of glue already applied, is pressed downwards through the folding-box erecting shaft (20) by means of the forming ram (24),
5) folding upwards by 90 degrees of the side parts of the base part (1) and of the lid part (2) with beginning of the vertically downward movement of the forming ram (24) and by a vacuum suction forming ram (27) with fixed blank part through the folding-box erecting shaft (20), with first of all the left/right form side part (1.3, 1.4) with attached adhesive tongues (1.5, 1.6) and the front closure part (1.7) with attached adhesive tongues (1.8, 1.9) of the base part (1), and at the same time the right/left lid form side part (2.3, 2.4) with attached adhesive tongues (2.5, 2.6) and the front lid closure part (2.7) with attached adhesive tongues (2.8, 2.9) [are folded] by 90 degrees by the lateral folding rails of the folding-box erecting shaft (20), on the crease lines (1.14, 1.15, 1.17) of the base part (1) and (2.12, 2.13, 2.15) of the lid part (2), the upward-folded parts coming to lie with their insides against the corresponding side walls of the forming ram (24), and at the same time the attached adhesive tongues (1.5, 1.6) of the left/right form side parts (1.3, 1.4) and the adhesive tongues (1.8, 1.9) of the front closure part (1.7) of the base part (1), and also the adhesive tongues (2.5, 2.6) of the left/right lid form side parts (2.3, 2.4) and the adhesive tongues (2.8, 2.9) of the front lid closure part (2.7) are erected by 90 degrees and are in position for the subsequent folding and erecting operations and at the same time the adhesive tongues (3.1, 3.2) of the rear part (3) are folded inwards accurately, the rear part (3) in this position of the folding and erecting operations continuously taking place still remaining in the horizontal position,
6) folding upwards by 90 degrees, immediately after the end of the folding and erecting operations in the folding-box erecting shaft (20) in the vertically downward movement of the forming ram (24) , simultaneously of the left/right side parts (1.1, 1.2) of the base part (1) and of the left/right lid side parts (2.1, 2.2) of the lid part (2) and laying of these parts in the region of the gluing points (1.54, 1. 55, 1.56, 1.57) against the outsides of the adhesive tongues (1.5, 1.6), which are in position, of the left/right form side parts (1.3, 1.4), which come to lie by means of the crease lines (1.18, 1.19) or (1.20, 1.21) with their insides against the outside of the forming ram (24) and with their outsides against the insides of the left/right side parts (1.1, 1.2) of the base part (1) which are provided with spots of glue (1.54, 1.55, 1.56, 1.57), thereby producing a secure adhesive connection to [form] the desired form of the base (1); and the left/right lid side parts (2.1, 2.2) in the same manner come to lie in the region of the gluing points (2.44, 2.45, 2.46, 2.47) against the adhesive tongues (2.5, 2.6), which are in position, of the left/right lid form side parts (2.3, 2.4) and the adhesive tongues (2.8, 2.9) of the front lid closure part (2.7) of the lid part (2) are produced by this folding, gluing and erecting procedure, which is identical to the base part (1) likewise produce the desired form of the lid part (2),
7) drawing-in of the movable forming-ram pressure part (28) during the course of the vertically downward movement of the forming ram (24) through the folding-box erecting shaft (20) with the already pre-folded and glued lid part (2) by 90 degrees inwards against the form part of the forming ram (24) with an already pre-folded and glued base part (1), which causes the rear part (3) with the adhesive tongues (3.1, 3.2) already folded inwards accurately to be erected, and causes the outsides of the adhesive tongues (3.1, 3.2) to come to lie against the insides of the left/right form side parts (1.3, 1.4) of the base part (1) which have been provided with the gluing points (1.58, 1.59), and thereby the final form of the folding-box body is produced,
8) pushing of the resulting folding-box body out of the folding-box erecting shaft (20) by the forming ram (24) and insertion of the forming ram (24) with the shaped base part (1) into a form receiving part (30) located in the correct position beneath the folding-box erecting shaft (20), in design like the base part (1) of the folding-box body, and the form receiving part (30) being securely installed on a timed conveyor belt (31), the inner shape of the form receiving part (30) holding the inserted folding-box body by means of resilient clamping, and upon reaching the lowest deposition point of the base part (1) in the form receiving part (30) by means of the forming ram (24) the integrated ejector (29) of the forming ram (24) detaches the folding-box body from the forming ram (24) and is returned to its basic initial position above the folding-box erecting shaft (20), in order to initiate the subsequent, continuous folding and erecting operation, and immediately after the detaching of the folding-box body from the forming ram (24) at the lowest deposition point in the form receiving part (30), the integrated ejector (29) briefly holds down the folding-box body in the form receiving part (30) before it is likewise moved back into its basic initial position in the forming ram (24),
9) guiding of the base part (1) of the folding-box body which is held in clamping manner in the form receiving part (30) by means of a timed conveyor belt (31), on which the form receiving parts (30) are installed at freely selectable timed intervals, out of the folding-box erector (16), and the respective following empty form receiving part (30) again comes to stand in the correct position under the folding-box erecting shaft (20) in order to ensure that the subsequently formed folding-box body is received,
10) the form receiving part (30) guided out of the folding-box erector (16) by means of a timed conveyor belt (31), with a base part (1) of the folding-box body which is inserted in clamping manner, and of the lid part (2) which is folded over backwards towards the base part (1) by 180 degrees, at the end of the respective timed operation come to stand in the correct position beneath a filling station (32), with the lid part (2) folded over by 180 degrees towards the base part (1) being turned up by 90 degrees during the forward movement of the timed conveyor belt (31) by means of a lid-part folding-in rail (34), and is guided behind a filling shaft, located centrally above the base part (1), which is open at the top, of a filling station (32) of freely selectable design, and once this position of the form receiving part (30) with the base part (1) inserted in clamping manner is reached, the operation of filling the folding-box body with different products is triggered,
11) guiding of the filled base part (1) of the folding-box body in the form receiving part (30) by means of the timed conveyor belt (31) underneath a closure station (33), wherein the lid part (2) which has already been turned up by 90 degrees relative to the base part (1) in the preceding stage by the lid-part folding-in rail (34) is again folded by 90 degrees over the already-filled base part (1), and the lid part (2) comes to lie over the base part (1), overlapping its edges, and before the final closure of the folding-box body is achieved a final-closure hot-glue application nozzle (35) applies a spot of glue centrally to the outside of the front closure part (1.7) of the base part (1), and once the lid part (2) has been folded in over the base part (1), overlapping its edges, the outside of the front closure part (1.7) undergoes an adhesive connection with the inside of the front lid closure part (2.7) by means of the spot of glue already applied, and thereby secure final closure of the folding-box body is effected.
12) A process according to Claim 12, characterised in that the folding-box erector (16), instead of the timed conveyor belt (31), the filling station (32), the closure station (33) and the lid-part folding-in rails (34) and the end-closure hot-glue application nozzle (35), is equipped only with a continuous conveyor belt beneath the folding-box erecting shaft (20) and the folding-box bodies continuously produced in the folding-box erector (16) are deposited on the continuously passing conveyor belt by means of the integrated ejector (29) in the forming ram (24), and are transported thereby out of the folding-box erector (16) and then manual filling and closure of the folding-box bodies is effected.

## Revendications

1. Boîte plante avec différentes formes de fonds et fabriquée à partir d'une pièce découpée d'un seul tenant, caractérisée par le fait que la pièce découpée posée à plat est constituée d'une partie formant fond en forme de triangle équilatéral (1) ayant trois angles aplatis, ou en forme de pointe en triangle scalène (5) ayant deux angles aplatis, ou en forme d'hexagone équilatéral (7), ou en forme d'octogone équilatéral (10), ou en forme allongée rectangulaire (13) ayant quatre angles aplatis, avec des côtés - ou des parties formant côtés de forme - gauches et droits (1.1 ; 1.2 ; 1.3 ; 1.4), ou (5.1 ; 5.2 ; 5.3 ; 5.4), ou (7.1 ; 7.2 ; 7.3 ; 7.4 ; 7.5), ou (10.1 ; 10.2 ; 10.3 ; 10.4 ; 10.5 ; 10.6 ; 10.7), ou (13.1 ; 13.2 ; 13.3 ; 13.4 ; 13.5 ; 13.6 ; 13.7) redressables vers le haut et unis à la partie formant fond (1 ; 5 ; 7 ; 10 ; 13), avec des parties formant parois arrière (3 ; 6 ; 9 ; 12 ; 15), redressables et unies à la partie formant fond, qui comportent des languettes de collage (3.1 ; 3.2), ou (6.1 ; 6.2), ou (9.1 ; 9.2), ou (12.1 ; 12.2), ou (15.1 ; 15.2) unies aux côtés et relevables, avec des parties formant couvercles (2 ; 4; 8 ; 11 ; 14), relevables et unies à ces parties formant parois arrière (3 ; 6 ; 9 ; 12 ; 15), qui comportent des parties formant côtés de couvercles (2.1 ; 2.2 ; 2.3 ; 2.4 ; 2.7), ou (4.1 ; 4.2 ; 4.3 ; 4.4), ou (8.1 ; 8.2 ; 8.3 ; 8.4 ; 8.5), ou (11.1 ; 11.2 ; 11.3 ; 11.4 ; 11.5 ; 11.6 ; 11.7), ou (14.1 ; 14.2 ; 14.3 ; 14.4 ; 14.5 ; 14.6 ; 14.7) relevables, avec des lignes de pliage prescrites comme (1.12 ; 1.13 ; 1.14 ; 1.15 ; 1.16 ; 1.17) de la partie formant fond (1), avec des lignes de pliage comme (2.10 ; 2.11 ; 2.12 ; 2.13 ; 2.14 ; 2.15) de la partie formant couvercle (2), avec des lignes de pliage (3.3 ; 3.4) de la partie formant paroi arrière (3), avec des lignes de plage (1.18 ; 1.19) de la partie de fermeture avant (1.7) de la partie formant fond (1), avec des lignes de plage comme (1.20 ; 1.21) des parties formant côtés de forme gauche et droite (1.3 ; 1.4), avec des lignes de pliage comme (1.49 ; 1.50 ; 1.51 ; 1.52) de languettes de fermeture auxiliaires gauches et droites (1.10 ; 1.11) de la partie formant fond (1), avec des lignes de pliage (2.28 ; 2.29) sur les parties formant côtés de forme de couvercle gauche et droite (2.30 ; 2.31) et avec des lignes de plage (2.36 ; 2.37) de la partie de fermeture de couvercle avant (2.7) de la partie formant couvercle (2), et avec des points de collage, comme (1.54 ; 1.55 ; 1.56 ; 1.57) sur les parties formant côtés gauche et droite, comme (1.1 ; 1.2) de la partie formant fond (1) pour des languettes de collage, comme (1.8 ; 1.9) de la partie de fermeture avant, comme (1.7) et pour des languettes de collage, comme (1.5 ; 1.6) sur les parties formant côtés de forme gauche et droite, comme (1.3 ; 1.4), avec des points de collage comme (1.58 ; 1.59) sur les parties formant côtés de forme gauche et droite, comme (1.3 ; 1.4) de la partie formant fond (1) pour les languettes de collage, comme (3.1 ; 3.2) sur les parties formant parois arrière, comme (3), et avec des points de collage comme (2.44 ; 2.45 ; 2.46 ; 2.47) sur les parties formant côtés de couvercle gauche et droite comme (2.1 ; 2.2) pour des languettes de collage (2.5 ; 2.6) sur des parties formant côtés de forme de couvercle gauche et droite (2.30 ; 2.31) et sur des languettes de collage (2.8 ; 2.9) sur la partie de fermeture de couvercle avant (2.7) de la partie formant couvercle (2), la forme de la partie formant fond (1) étant identique à la forme de la partie formant couvercle (2).

2. Boîte pliante selon la revendication 1 , caractérisée par le fait que celle-ci est constituée d'une partie formant couvercle (2), fermant de tous côtés et dépassant les bords, au-dessus de la partie formant fond (1) ouverte et donne ainsi une fermeture optimale de la boîte pliante.

3. Boîte plante selon les revendications 1 et 2, caractérisée par le fait que des languettes de fermeture auxiliaires gauche et droite (1.10 ; 1.11) se trouvent au-dessus des parties formant côtés de forme gauche et droite (1.3 ; 1.4) de la partie formant fond (1) qui donnent par des lignes de pliage (1.49 ; 1.50 ; 1.51 ; 1.52) et par des découpes angulaires de positionnement (1.45 ; 1.46) un plage vers l'intérieur sans obstacles des languettes de fermeture auxiliaires (1.10 ; 1.11) lorsque la partie formant couvercle (2) est pliée avec les parties formant côtés de forme de couvercle (2.3 ; 2.4) latéralement relevées sur la ligne de plage (2.14) pour la fermeture de couvercle dépassant des bords au-dessus de la partie formant fond (1) ouverte en haut de telle sorte que les parties formant côtés de forme de couvercle (2.3 ; 2.4) ne peuvent pas être posées de chant avec la découpe de limitation supérieure des parties formant côtés de forme de couvercle (2.30 ; 2.31) sur les parties formant côtés de forme gauche et droite (1.3 ; 1.4) dressées de la partie formant fond (1).

4. Boîte pliante selon les revendications 1 à 3, caractérisée par le fait que la distance entre les lignes de pliage de parties formant côtés de forme gauche et droite (1.14 ; 1.15) et les lignes de pliage de languettes de fermeture auxiliaires (1.49 ; 1.50) des parties formant côtés de forme gauche et droite (1.3 ; 1.4) de la partie formant fond (1) est plus courte d'un millimètre que la distance entre les lignes de pliage de parties formant côtés gauche et droite (1.12 ; 1.13) et les découpes de limitation de parties formant côtés supérieures gauche et droite (1.28 ; 1.29) des parties formant côtés gauche et droite (1.1 ; 1.2) de la partie formant fond (1), et ainsi, lors de la fermeture de couvercle, dépassant des bords, de la partie formant couvercle (2) au-dessus de la partie formant fond (1) ouverte vers le haut, les languettes de fermeture auxiliaires gauche et droite (1.10 ; 1.11) pliant vers l'intérieur se trouvent au-dessous de la hauteur de fermeture de la boîte pliante lors de la pose de la surface interne de la partie formant couvercle (2) sur les parties formant côtés gauche et droite (1.1 ; 1.2) dressées de la partir formant fond (1), de manière à empêcher un retrait de la partie formant couvercle (2) dépassant des bords après la fermeture finale.

5. Boîte plante selon les revendications 1 à 4, caractérisée par le fait que la surface de base de la partie formant fond (1) à l'intérieur des lignes de pliage (1.12 ; 1.13 ; 1.14 ; 1.15 ; 1.16 ; 1.17) et des angles de forme de fond (1.35 ; 1.36 ; 1.37 ; 1.38 ; 1.39 ; 1.40) est plus petite de 2,2 fois l'épaisseur de matériau que la surface de base de la partie formant couvercle (2) à l'intérieur des lignes de pliage (2.10 ; 2.11 ; 2.12 ; 2.13 ; 2.14 ; 2.15) et des angles de forme de couvercle (2.22 ; 2.23 ; 2.24 ; 2.25 ; 2.26 ; 2.27) et ainsi une fermeture parfaite, et dépassant des bords, de la partie formant couvercle (2) au-dessus de la partie formant fond (1) supérieure ouverte est donnée.

6. Boîte pliante selon les revendications 1 à 5, caractérisée par le fait que les lignes de pliage de parties formant côtés de couvercle gauche et droite (2.10 ; 2.11) et les lignes de pliage de parties formant côtés de forme de couvercle gauche et droite (2.12 ; 2.13) ainsi que la ligne de pliage de partie de fermeture de couvercle avant (2.15) de la partie formant couvercle (2) sont remplacées par des lignes fendues de telle sorte que la force de rappel du matériau carton lors de l'opération de plage des parties formant côtés de couvercle gauche et droite (2.1 ; 2.2), des parties formant côtés de forme de couvercle gauche et droite (2.3 ; 2.4) et de la partie de fermeture de couvercle avant (2.7) de la partie formant couvercle (2) est diminuée et ainsi la résistance à la traction par flexion de la partie formant couvercle (2) est largement évitée.

7. Boîte plante selon les revendications 1 à 6, caractérisée par le fait que la distance en largeur entre les lignes de pliage de languettes de collage (3.3 ; 3.4) de la partie formant paroi arrière (3) correspond exactement à la longueur plus petite de 2,2 fois que l'épaisseur de matériau de la ligne de pliage de partie formant paroi arrière (1.16) dans les coins des angles de forme (1.35 ; 1.36) de partie formant fond (1) et que la ligne de pliage (2.14) de la partie formant couvercle (2) dans les coins de l'angle de forme de partie formant couvercle (2.26 ; 2.27) comporte à gauche et à droite un rebord de 1,1 fois l'épaisseur de matériau qui résulte de la conception, plus grande de 2,2 fois que l'épaisseur de matériau, de la surface de base de la partie formant couvercle (2) et ainsi, après la fermeture, dépassant des bords, de la partie formant couvercle (2) au-dessus de la partie formant fond (1) ouverte vers le haut, il ne se forme aucun coin ouvert dans la zone des angles de forme de partie formant couvercle (2.26 ; 2.27).

8. Boîte pliante selon les revendications 1 à 7, caractérisée par le fait que la fermeture (2.43) sur la partie de fermeture avant (2.7) de la partie formant couvercle (2) est conçue comme une languette à enfiler ou comme une languette à bloquer et qu'une découpe de languette de fermeture (1.53) dans la partie de fermeture avant (1.7) de la partie formant fond (1) donne le logement de la languette de fermeture (2.43) ou de la languette à bloquer.

9. Boîte pliante selon les revendications 1 à 8, caractérisée par le fait que le sens des fibres du matériau carton plein utilisé s'étend selon un angle de 90° par rapport à la ligne de pliage (2.14) de la partie formant couvercle (2) et ainsi la résistance à la traction par flexion de la surface de couvercle entre les lignes de pliage de parties formant côtés de couvercle gauche et droite (2.10 ; 2.11) ainsi qu'entre les lignes de pliage de parties formant côtés de forme de couvercle gauche et droite (2.12 ; 2.13) de la ligne de pliage de partie formant couvercle (2.14) et de la ligne de pliage de partie de fermeture de couvercle avant (2.15) de la partie formant couvercle (2) est évitée, et que, après la fermeture, la partie formant couvercle (2) est posée plane et de manière à fermer au-dessus de la partie formant fond (1) ouverte vers le haut.

10. Boîte plante selon les revendications 1 à 9, caractérisée par le fait que celle-ci est constituée d'un carton plein ou d'un carton cellulose ayant un poids de 270 à 350 g/m² ou d'un carton ondulé, de préférence avec une ondulation du type F (mini-ondulation) jusqu'à une hauteur d'ondulation de 0,6 à 1,1 mm.

11. Procédé pour la fabrication à la machine de boîtes pliantes avec différentes formes de fonds selon la revendication 1, caractérisé par les étapes qui consistent à :
1) poser les pièces découpées planes dans le magasin de réserve (17) d'un dispositif de montage de boîte pliante (16), placées les unes derrière les autres en pile, les retirer une par une du magasin de réserve (17) au moyen d'un dispositif de prélèvement de pièce découpée avec système de vide (18) et les ajuster exactement dans un dispositif de glissement récepteur (19) agencé à l'horizontale, le vide du dispositif de prélèvement de pièce découpée avec système de vide (18) étant supprimé à l'instant du dépôt ;
2) conduire immédiatement après le dispositif de glissement récepteur horizontal (19), avec la pièce découpée posée dessus, exactement ajustée, au-dessus d'un puits de montage de boîte pliante (20) qui est conçu selon la forme de la pièce découpée et, pendant le mouvement de glissement du dispositif de glissement récepteur horizontal (19), appliquer des points de colle exacts au moyen de buses d'application de colle durcissable à chaud (22) d'un appareil d'application de colle durcissable à chaud (21), via une interrogation de capteurs (23), sur des points de collage prescrits de la pièce découpée encore horizontale de telle sorte que, pendant les opérations suivantes de montage pour la formation du corps de boîte pliante au moyen d'un poinçon de forme (24) et du puits de montage de boîte pliante (20), les languettes de collage se pliant s'appuient contre les points de colle et la forme finale du corps de boîte plante est ainsi fabriquée, les points de colle appliqués sur la pièce découpée posée ajustée étant définis et associés aux languettes de collage comme suit : les points de collage (1.54, 1.55, 1.56, 1.57) sur les parties formant côtés gauche et droite (1.1, 1.2) pour les languettes de collage (1.8, 1.9) de la partie de fermeture avant (1.7), et pour les languettes de collage (1.5, 1.6) sur les parties formant côtés de forme gauche et droite (1.3, 1.4), les points de collage (1.58, 1.59) sur les parties formant côtés de forme gauche et droite (1.3, 1.4) pour les languettes de collage (3.1, 3.2) sur la partie formant paroi arrière (3), ainsi que les points de collage (2.44, 2.45, 2.46, 2.47) sur les parties formant côtés de couvercle gauche et droite (2.1, 2.2) pour les languettes de collage (2.5, 2.6) sur les parties formant côtés de forme de couvercle gauche et droite (2.3, 2.4), et les languettes de collage (2.8, 2.9) sur la partie de fermeture de couvercle avant (2.7) ;
3) arrêter, après la fin du mouvement de glissement du dispositif de glissement récepteur horizontal (19) avec une pièce découpée posée exactement ajustée et après l'application de colle durcissable à chaud, le dispositif de glissement récepteur (19) au moyen de butées d'arrêt (25), le dispositif de glissement récepteur (19) étant également conduit exactement ajusté au-dessus du puits de montage de boîte pliante (20), et fixer la pièce découpée au moyen de doigts de maintien (26) dans la position exactement ajustée au-dessus du puits de montage de boîte pliante (20), après quoi le dispositif de glissement récepteur horizontal (19) est reconduit dans sa position initiale de base pour la réception de la prochaine pièce découpée à poser au moyen du dispositif de prélèvement de pièce découpée avec système de vide (18) ;
4) poser ensuite, et immédiatement après la fixation de la pièce découpée par les doigts de maintien (26) au-dessus du puits de montage de boîte plante (20) du dispositif de montage de boîte pliante (16), un poinçon de forme (24), agencé verticalement et agissant de façon pneumatique, avec le dessous sur la pièce découpée fixée exactement ajustée et horizontale au-dessus du puits de montage de boîte plante (20), lors du contact du dessous du poinçon de forme (24) avec la partie formant fond (1) et avec la partie formant couvercle (2) de la pièce découpée fixée au-dessus du puits de montage de boîte plante (20), le poinçon de forme à aspiration par le vide (27) enfoncé dans le dessous du poinçon de forme (24) retenant alors la partie formant fond (1) et la partie formant couvercle (2), à l'intérieur de lignes de plage prescrites (1.12, 1.13, 1.14, 1.15, 1.16, 1.17) de la partie formant fond (1) et des lignes de pliage (2.10, 2.11, 2.12, 2.13, 2.14, 2.15) de la partie formant couvercle (2), de la pièce découpée exactement ajustées contre le dessous du poinçon de forme (24), avant que la pièce découpée ainsi retenue, avec les points de colle déjà appliqués, soit poussée vers le bas au moyen du poinçon de forme (24) à travers le puits de montage de boîte plante (20) ;
5) replier vers le haut à 90° les parties formant côtés de la partie formant fond (1) et de la partie formant couvercle (2) avec commencement du mouvement, dirigé verticalement vers le bas, du poinçon de forme (24) et avec la pièce découpée fixée par le poinçon de forme à aspiration par le vide (27) à travers le puits de montage de boîte plante (20), la partie formant côté de forme gauche/droite (1.3, 1.4) avec les languettes de collage rattachées (1.5, 1.6) et la partie de fermeture avant (1.7) avec les languettes de collage rattachées (1.8, 1.9) de la partie formant fond (1) d'abord, la partie formant côté de forme de couvercle droite/gauche (2.3, 2.4) avec les languettes de collage rattachées (2.5, 2.6) et la partie de fermeture avant (2.7) avec les languettes de collage rattachées (2.8, 2.9) en même temps, étant redressées par les barres de pliage latérales du puits de montage de boîte pliante (20) de 90° sur les lignes de pliage (1.14, 1.15, 1.17) de la partie formant fond (1) et (2.12, 2.13, 2.15) de la partie formant couvercle (2), les parties pliées vers le haut s'appuyant alors avec la face interne contre les parois latérales correspondantes du poinçon de forme (24), et en même temps les languettes de collage rattachées (1.5, 1.6) des parties formant côtés de forme gauche et droite (1.3, 1.4) et les languettes de collage (1.8, 1.9) de la partie de fermeture avant (1.7) de la partie formant fond (1) ainsi que les languettes de collage (2.5, 2.6) des parties formant côtés de forme de couvercle gauche et droite (2.3, 2.4) et les languettes de collage (2.8, 2.9) de la partie de fermeture de couvercle avant (2.7) étant redressées de 90° et se trouvant en position pour les opérations de pliage et de montage suivantes et en même temps les languettes de collage (3.1, 3.2) de la partie formant paroi arrière (3) étant pliées vers l'intérieur de manière adaptée à la forme, la partie formant paroi arrière (3) dans cette position de l'opération de pliage et de montage qui se déroule en continu restant encore en position horizontale ;
6) plier de 90° vers le haut, immédiatement après la fin des opérations de pliage et de montage dans le puits de montage de boîte pliante (20) au cours du mouvement, dirigé verticalement vers le bas, du poinçon de forme (24), en même temps les parties formant côtés gauche et droite (1.1, 1.2) de la partie formant fond (1) et les parties formant côtés de couvercle gauche et droite (2.1, 2.2) de la partie formant couvercle (2) et appuyer ces parties dans la zone des points de collage (1.54, 1.55, 1.56, 1.57) contre les faces externes des languettes de collage positionnées (1.5, 1.6) des parties formant côté de forme gauche et droite (1.3, 1.4) qui se retrouvent au moyen des lignes de pliage (1.18, 1.19) ou (1.20, 1.21) avec la face interne contre la face externe du poinçon de forme (24) et avec la face externe contre les faces internes munies des points de colle (1.54, 1.55, 1.56, 1.57) des parties formant côtés gauche et droite (1.1, 1.2) de la partie formant fond (1), et fabriquer ainsi un assemblage collé solide pour la forme souhaitée de la partie formant fond (1), et appuyer les parties formant côtés de couvercle gauche et droite (2.1, 2.2) de la même manière dans la zone des points de collage (2.44, 2.45, 2.46, 2.47) contre les languettes de collage positionnées (2.5, 2.6) des parties formant côtés de forme de couvercle gauche et droite (2.3, 2.4) et les languettes de collage (2.8, 2.9) de la partie de fermeture de couvercle avant (2.7) de la partie formant couvercle (2) et fabriquer ainsi également par cette opération de pliage, de collage et de montage identique à celle pour la partie formant fond (1) la forme souhaitée de la partie formant couvercle (2) ;
7) introduire la partie de pression mobile (28) du poinçon de forme, au cours du mouvement, dirigé verticalement vers le bas, du poinçon de forme (24) à travers le puits de montage de boîte pliante (20) avec la partie formant couvercle (2) déjà pré-pliée et collée, de 90° vers l'intérieur contre la partie formant forme du poinçon de forme (24) avec la partie formant fond (1) déjà pré-pliée et collée, la partie formant paroi arrière (3) avec les languettes de collage (3.1, 3.2) qui ont déjà leur forme et qui sont pliées vers l'intérieur se redressant alors et les faces externes des languettes de collage (3.1, 3.2) s'appuyant alors contre les faces internes munies des points de collage (1.58, 1.59) des parties formant côtés de forme gauche et droite (1.3, 1.4) de la partie formant fond (1) et la forme finale du corps de boîte pliante étant ainsi fabriquée ;
8) sortir avec le poinçon de forme (24) le corps de boîte plante formé hors du puits de montage de boîte pliante (20) et placer le poinçon de forme (24) avec la partie formant fond (1) formée dans une partie de logement de forme (30) qui se trouve exactement ajustée sous le puits de montage de boîte pliante (20) et qui a des dimensions identiques à la partie formant fond (1) du corps de boîte plante, et fixer la partie de logement de forme (30) sur une bande transporteuse (31) fonctionnant selon une certaine cadence, la forme intérieure de la partie de logement de forme (30) tenant au moyen d'un serrage élastique le corps de boîte pliante positionné, et, lorsque le point le plus bas est atteint par la partie formant fond (1) dans la partie de logement de forme (30) au moyen du poinçon de forme (24), l'éjecteur intégré (29) du poinçon de forme (24) libérant alors du poinçon de forme (24) le corps de boîte pliante et reconduisant celui-à dans sa position initiale de base au-dessus du puits de montage de boîte plante (20) pour déclencher la prochaine opération de pliage et de montage en continu, et, immédiatement après que le corps de boîte plante a été libéré du poinçon de forme (24) au point le plus bas dans la partie de logement de forme (30), l'éjecteur intégré (29) retenant alors brièvement en bas le corps de boîte pliante dans la partie de logement de forme (30) avant d'être reconduit également dans sa position initiale de base dans le poinçon de forme (24) ;
9) sortir hors du dispositif de montage de boîte pliante (16) la partie formant fond (1), tenue serrée dans la partie de logement de forme (30), du corps de boîte pliante au moyen de la bande transporteuse cadencée (31), sur laquelle les parties de logement de forme (30) sont installées à des distances pouvant être librement choisies selon la cadence, et amener la prochaine partie de logement de forme (30) vide de nouveau exactement ajustée sous le puits de montage de boîte pliante (20) pour assurer la réception du corps de boîte pliante formé ensuite ;
10) immobiliser la partie de logement de forme (30), sortie du dispositif de montage de boîte pliante (16) au moyen de la bande transporteuse cadencée (31 ), avec la partie formant fond (1) logée serrée du corps de boîte pliante et avec la partie formant couvercle (2) renversée vers l'arrière de 180° par rapport à la partie formant fond (1), à la fin de l'opération cyclique respective, exactement ajustée sous un poste de remplissage (32), pendant le mouvement d'avance de la bande transporteuse cadencée (31), la partie formant couvercle (2) renversée vers l'arrière de 180° par rapport à la partie formant fond (1) étant redressée de 90° au moyen d'une barre de pliage de partie formant couvercle (34) et étant conduite derrière un puits de remplissage centré au-dessus de la partie formant fond (1) ouverte vers le haut, à un poste de remplissage (32) dont la forme de réalisation peut être librement choisie, l'opération de remplissage avec différents produits dans le corps de boîte pliante étant déclenchée lorsque cette position de la partie de logement de forme (30) avec la partie formant fond (1) logée serrée est atteinte ;
11) conduire la partie formant fond (1), remplie, du corps de boîte pliante dans la partie de logement de forme (30) au moyen de la bande transporteuse cadencée (31) sous un poste de fermeture (33), la partie formant couvercle (2) déjà redressée de 90° par rapport à la partie formant fond (1) dans l'étape précédente étant encore pliée de 90° au-dessus de la partie formant fond (1), déjà remplie, au moyen de la barre de plage de partie formant couvercle (34), et la partie formant couvercle (2) se plaçant, en dépassant des bords, au-dessus de la partie formant fond (1), et, avant d'atteindre la fermeture définitive du corps de boîte pliante, une buse d'application de colle durcissable à chaud (35) pour la fermeture définitive appliquant un point de colle centré sur la face externe de la partie de fermeture avant (1.7) de la partie formant fond (1), et, après le plage, dépassant des bords, de la partie formant couvercle (2) au-dessus de la partie formant fond (1), la face externe de la partie de fermeture avant (1.7) formant un assemblage collé avec la face interne de la partie de fermeture de couvercle avant (2.7) au moyen du point de colle appliqué au préalable, et une fermeture définitive fiable du corps de boîte pliante étant ainsi fabriquée.
12) Procédé selon la revendication 11, caractérisé par le fait que le dispositif de montage de boîte pliante (16) n'est équipé, à la place de la bande transporteuse cadencée (31), du poste de remplissage (32), du poste de fermeture (33), des barres de pliage de partie formant couvercle (34) et de la buse d'application de colle durcissable à chaud pour fermeture définitive (35), que d'une bande transporteuse continue en dessous du puits de montage de boîte plante (20), et que le corps de boîte plante fabriqué en continu dans le dispositif de montage de boîte pliante (16) est descendu au moyen de l'éjecteur intégré (29) dans le poinçon de forme (24) sur la bande transporteuse passant en continu et est transporté par celle-ci hors du dispositif de montage de boîte pliante (16), le remplissage et la fermeture du corps de boîte pliante s'effectuant ensuite manuellement.
